# EUROPÄISCHE PATENTSCHRIFT

(11) **EP 0 903 555 B1**
(45) Veröffentlichungstag und Bekanntmachung des Hinweises auf die Patenterteilung: **23.04.2003**
(21) Anmeldenummer: 98115572.4
(22) Anmeldetag: 19.08.1998
(51) Int. Cl.: F28F 1/32, B21D 53/08

(54) **Rippe für einen Wärmeübertrager und Verfahren zur Herstellung von Rippendurchzügen in derartigen Rippen**
Fin for heat exchanger and method for making holes in such a fin
Ailette pour échangeur de chaleur et méthode pour réaliser des passages dans une telle ailette

(30) Priorität: 23.09.1997 DE 19741856
(43) Veröffentlichungstag der Anmeldung: 24.03.1999
(73) Patentinhaber: Behr GmbH & Co., 70469 Stuttgart (DE)
(72) Erfinder: Helms, Werner, 73730 Esslingen (DE); Hemminger, Roland, 73733 Esslingen (DE)

(56) Entgegenhaltungen:
- CH-A- 428 323
- DE-A- 3 423 746
- DE-A- 4 404 837
- FR-A- 1 539 121
- FR-A- 2 088 106
- G. NIEMANN: "Maschinenelemente, Zweite Auflage", 1981, SPRINGER VERLAG, BERLIN

## Beschreibung

Die Erfindung betrifft eine Rippe für einen Wärmeübertrager nach Anspruch 1 sowie ein Verfahren zur Herstellung von Rippendurchzügen in derartigen Rippen, nach Anspruch 3.

Eine derartige Rippe ist aus der DE 34 23 746 A1 bekannt. Die Rippe ist mit mehreren Durchzügen versehen, die jeweils einen parallel zur Durchzugsachse abgestellten Kragen aufweisen. Jeder Kragen weist im oberen Bereich auf gegenüberliegenden Seiten jeweils einen rechtwinklig nach außen abragenden, den Durchzug teilweise umlaufenden und damit flankierenden Stützrand auf. Die Stützränder dienen als Auflagefläche zur Positionierung der entsprechend benachbarten Rippe.

Ein derartiges Verfahren ist aus der CH 428 323 bekannt. Zur Herstellung der Rippe werden in einem ebenen Rippenblech für jeden Durchzug Trennschnitte eingebracht. In einem nachfolgenden Verfahrensschritt werden die Schnittränder zu einem Kragen aufgestellt, wobei auf gegenüberliegenden Seiten jeweils eine kleine, dreieckförmige Lasche parallel zur Rippenebene nach außen abgestellt wird.

Eine weitere Rippe und ein weiteres Verfahren sind aus der DE 44 04 837 A1 bekannt. Um eine gleichmäßige Rippenteilung für die Rippen eines Rippen/Rohrblockes eines Wärmeübertragers zu erzielen, sind die die Rohre des Rippen/Rohrblockes aufnehmenden Durchzüge der Rippen mit Abstandshaltern in Form von auf dem Umfang der Durchzüge verteilt ausgeprägten Nasen ausgebildet. Zur Herstellung der Durchzüge der Rippen werden in einem ersten Verfahrensschritt aus einem entsprechend ebenen Rippenblech im Bereich jedes Durchzugs Durchzugsöffnungen ausgestanzt, wobei gleichzeitig Lappen freigeschnitten werden, in die in einem nachfolgenden Verfahrensschritt die als Abstandshalter dienenden Nasen eingeprägt werden. Anschließend werden die Lappen einschließlich der nach außen geprägten Nasen mittels Stempel und Matrize eingezogen und angekippt und schließlich der gesamte Kragen einschließlich Lappen und Nasen vollständig durchgezogen. Beim Stanzen der Durchzugsöffnungen entsteht ein Stanzabfall, der mittels separater Arbeitsvorgänge entfernt werden muß, um zu verhindern, daß er das Werkzeug verunreinigt. Solche zusätzlichen Arbeitsvorgänge sind insbesondere das Ausblasen der Stanzabfälle mit Hilfe von Druckluftdüsen.

Aufgabe der Erfindung ist es, eine Rippe der eingangs genannten Art zu schaffen, die bei einfacher Herstellbarkeit gute und robuste Abstandshalterfunktionen für die Erzielung einer gleichmäßigen Rippenteilung wie der Stand der Technik ermöglicht. Aufgabe der Erfindung ist es weiterhin, ein Verfahren zur Schaffung der Rippendurchzüge in den Rippen bereitzustellen

Für die Rippe wird die Aufgabe durch die Merkmale im kennzeichnenden Teil von Anspruch 1 gelöst. Nach einer Ausgestaltung der Erfindung kann der jeweilige Durchzug so-wohl für runde als auch für flach- ovale oder für flache Rohre ausgelegt sein. Durch den Stützrand wird eine weiter verbesserte Abstützung der oberhalb der Rippe liegenden, benachbarten Rippe geschaffen, so dass eine sichere Einhaltung der gleichmäßigen Rippenteilung des Rippen/Rohrblockes erzielbar ist. Bei flachen oder flachovalen Rohren weist jeder Durchzug vorzugsweise zwei auf gegenüberliegenden Längsseiten des Durchzuges angeordnete Stützränder auf, die entsprechend entgegengesetzt nach außen abgestellt sind. Die durch die Stützränder gebildete ebene Auflagefläche verläuft parallel zur Rippenebene. Durch das Vorsehen des wenigstens einen zusätzlichen Stützrandes ist es möglich, bei der Herstellung der Durchzüge auf das Stanzen von Durchzugsöffnungen - wie dies beim Stand der Technik der Fall ist - zu verzichten und die Durchzüge auf der Basis einfacher Trennschnitte herzustellen.

In Ausgestaltung der Erfindung ist der wenigstens eine Stützrand mit wenigstens einer koplanar nach außen abragenden, ohrenartigen Lasche versehen. Die ohrenartige Lasche vergrößert die ebene Auflagefläche für die jeweils benachbarte Rippe, so dass eine weiter verbesserte Blockfügung des Rippen/Rohrblockes erzielbar ist.

Für das Verfahren wird die Aufgabe durch die Merkmale im kennzeichnenden Teil von Anspruch 3 gelöst. Bei dem erfindungsgemäßen Verfahren entsteht kein Abfall, da keine Stanzung zur Schaffung von Durchzugsöffnungen benötigt wird. Die Durchzüge werden vielmehr auf der Basis der einfachen Trennschnitte geschaffen. Da kein Stanzabfall anfällt, entfallen die notwendigen Arbeitsvorgänge zur Entfernung und Entsorgung der Stanzabfälle. Somit ist eine kostengünstigere Herstellung der Rippendurchzüge erzielbar. Auch die Presswerkzeuge können vereinfacht hergestellt werden, da keine Maßnahmen getroffen werden müssen, die ein Entfernen der Stanzabfälle aus den Stanzbereichen erzielen.

In Ausgestaltung des Verfahrens wird der Trennschnitt an seinen gegenüberliegenden Enden unter Bildung von ohrenartigen Laschen gekrümmt gestaltet. Der gekrümmte Verlauf der Trennschnitte unter Bildung der ohrenartigen Laschen gewährleistet, dass bei den nachfolgenden Umformstufen kein Aufreißen des Rippenbleches auf Höhe des Trennschnittes erfolgt. Somit wird eine verbesserte Herstellbarkeit der Rippendurchzüge erzielt.

Nachfolgend werden bevorzugte Ausführungsbeispiele der Erfindung beschrieben und anhand der Zeichnungen dargestellt.
- Fig. 1: zeigt in einer Draufsicht auf einen Teil einer Ausführungsform einer Rippe einen Rippen/Rohrblock eines Wärmeübertragers,
- Fig. 2a: ein ebenes Rippenblech im Bereich eines Trennschnittes zur Herstellung eines Durchzuges für die Rippe nach Fig. 1,
- Fig. 2b: einen weiteren, an den Herstellungsschritt nach Fig. 2a anschließenden Herstellungsschritt zur Schaffung des Durchzuges,
- Fig. 3a und 3b: Schnittdarstellungen entlang der Schnittlinie III-III in den Fig. 2a und 2b des Rippenbleches in den Herstellungsschritten nach den Fig. 2a und 2b,
- Fig. 4a: einen weiteren Herstellungsschritt zur Erzielung des Durchzuges in der Rippe nach Fig. 1,
- Fig. 4b: den fertiggestellten Durchzug der Rippe nach Fig. 1,
- Fig. 5a: eine Schnittdarstellung des Umformvorganges für den Herstellungsschritt nach Fig. 4a entlang der Schnittlinie V-V in den Fig. 4a und 4b,
- Fig. 5b: eine Schnittdarstellung entlang der Schnittlinie V-V in den Fig. 4a und 4b des letzten Herstellungsschrittes zur Erzielung des Durchzuges für die Rippe nach Fig. 1,
- Fig. 6 bis 10: verschiedene Herstellungsschritte zur Herstellung einer Rippe ähnlich Fig. 1, bei der Stützränder der Durchzüge mit ohrenartigen Laschen versehen sind.

Rippen 1, 1a, wie sie in den Fig. 1 und 10 ausschnittsweise dargestellt sind, sind Teil eines Rippen/Rohrblockes für einen Wärmeübertrager, insbesondere für den Einsatz in einem Kraftfahrzeug, wobei eine Vielzahl von parallel zueinander ausgerichteten Rippen 1, 1a jeweils mit einer Vielzahl von parallel nebeneinander angeordneten Durchzügen 3, 3a versehen sind, die eine Vielzahl von in einer Reihe parallel nebeneinander verlaufenden Rohren aufnehmen. Die Rohre sind beim dargestellten Ausführungsbeispiel als flachovale Rohre gestaltet, wobei auch die Durchzüge 3, 3a entsprechend identisch gestaltet sind. Der aus Rippen 1, 1a und Rohren zusammengesetzte Rippen/Rohrblock wird in an sich bekannter Weise mechanisch gefügt, wobei die Durchzüge 3, 3a der übereinanderliegenden Rippen 1, 1a jeweils ein Rohr enganliegend umschließen. Die Durchzüge 1, 1a der Rippen 3, 3a ragen jeweils gleichgerichtet von der zugeordneten Rippe ab und bilden für die darüberliegende Rippe 1, 1a Abstandshalter, so daß eine gleichmäßige Rippenteilung des Rippen/Rohrblockes erzielt wird. Der grundsätzliche Aufbau eines Rippen/Rohrblockes, wie er zuvor beschrieben worden ist, einschließlich der mechanischen Fügung des Rippen/Rohrblockes ist ausführlich in der DE 44 04 837 A1 beschrieben und durch Zeichnungen offenbart, so daß für eine nähere Erläuterung auf diese Druckschrift verwiesen wird.

Die Rippe 1 weist gemäß den Fig. 1, 4b und 5b ein ebenes Rippenblech 2 auf, dessen längsseitige Ränder mit jeweils einer Randrille 5 versehen sind. Entlang des ebenen Rippenbleches 2 sind in gleichmäßigen Abständen parallel zueinander ausgerichtete Durchzüge 3 vorgesehen, deren Durchzugöffnung an die Außenkontur von flachovalen Rohren angepaßt ist. Zwischen den benachbarten Durchzügen 3 sind an sich bekannte Kiemenfelder 4 vorgesehen, zu deren näherer Erläuterung ebenfalls auf die DE 44 04 837 A1 verwiesen wird. Die Durchzüge 3 sind identisch zueinander gestaltet. Jeder Durchzug 3 weist einen umlaufenden, rechtwinklig zu dem die Rippenebene definierenden Rippenblech 2 zu einer Seite abgestellten Kragen 9 auf, an den im Bereich der gegenüberliegenden Längsseiten des Kragens 9 zwei rechtwinklig nach außen abgestellte Stützränder 6 anschließen. Die Oberfläche der Stützränder 6 verläuft parallel zu der durch das Rippenblech 2 gebildeten Rippenebene. Im Übergangsbereich zwischen dem Kragen 9 und den Stützrändern 6 sind auf beiden Längsseiten des Kragens 9 drei in gleichmäßigen Abständen zueinander angeordnete Nasen 7 eingeprägt. Die Nasen 7 sind analog der in der DE 44 04 837 A1 beschriebenen Nasen derart pyramideneckförmig gestaltet, daß sie in der Ebene der Stützränder 6 einen dreieckförmigen Querschnitt bilden. Die Nasen 7 sind auf den gegenüberliegenden Längsseiten jedes Durchzuges 3 spiegelsymmetrisch zu einer Mittellängsebene jedes Durchzuges 3 angeordnet, so daß jeder Längsseite des Durchzuges 3 und damit jedem Stützrand 6 jeweils drei Nasen 7 zugeordnet sind. Die Nasen 7 weisen neben einer Abstandshalterfunktion, die für sich aus der DE 44 04 837 A1 bereits bekannt ist, für die beiden Stützränder 6 eine Versteifungsfunktion auf, da sie für die Stützränder 6 eine stegartige Stützfunktion bilden.

Wie aus Fig. 5b erkennbar ist, verlaufen die Oberkanten der Nasen 7 in einer gemeinsamen Flucht mit den Stützrändern 6, so daß die durch die Oberkanten der Nasen 7 und durch die Stützränder 6 gebildete Auflagefläche parallel zu dem Rippenblech 2 ausgerichtet sind und die Stützfläche für die im zusammengefügten Zustand jeweils darüberliegende und identisch gestaltete Rippe 1 bilden.

Die Rippe 1a nach Fig. 10 entspricht im wesentlichen der Rippe 1, wie sie zuvor beschrieben worden ist. Gleiche Teile der Rippe 1a werden daher mit den gleichen Bezugszeichen, lediglich unter Hinzufügung des Buchstabens a bezeichnet. Einziger Unterschied bei der Rippe 1a zu der Rippe 1 nach der Fig. 1 ist es, daß die Durchzüge 3a der Rippe 1a an diagonal gegenüberliegenden Endbereichen der gegenüberliegenden Stützränder 6a jeweils eine ohrenartige Lasche 10 aufweisen, die koplanar zu dem Stützrand 6a nach außen abragt. Die ohrenartige Lasche 10 hat herstellungstechnische Ursachen, wie nachfolgend beschrieben werden wird.

Zunächst wird jedoch das Herstellungsverfahren für Durchzüge 3 der Rippe 1 beschrieben. Zur Herstellung von Durchzügen 3 innerhalb der Rippe 1 wird in dem Rippenblech 2 auf Höhe der jeweiligen Rohrteilung und damit der späteren Positionierung der Durchzüge 3 quer zur Längsachse des Rippenbleches 2 ein Trennschnitt 8 (Fig. 2a und 3a) eingebracht, der durch ein geeignetes Schneidwerkzeug bei gleichzeitiger Auflage des Rippenbleches 2 erzielt wird. In einem weiteren Verfahrensschritt werden gemäß den Fig. 2b und 3b die Stützränder 6 und die Nasen 7 geschaffen. Dazu ist als entsprechendes Umformwerkzeug ein rechtwinklig zum Rippenblech wirksamer Prägestempel S₁ vorgesehen, der mit einer nicht dargestellten Matrize zusammenwirkt. Der Prägestempel S₁ weist eine klingenartige Form mit einem Querschnitt auf, der dem Verlauf der Stützränder 6 in Fig. 2b entspricht. Der Prägestempel S₁ weist zudem jeweils seitlich derartige Prägekanten auf, daß durch den Umformschritt zusammen mit der Abwinklung der Stützränder 6 die Nasen 7 geprägt werden. Nach dem Verfahrensschritt nach den Fig. 2b und 3b ragen die Stützränder 6 rechtwinklig zur durch das Rippenblech 2 gebildeten Rippenebene nach oben ab. Der Grund jeder im Querschnitt dreieckförmigen Nase 7 verläuft gemäß Fig. 3b in einem spitzen Winkel zu einer Unterseite des Rippenbleches 2 zum jeweiligen Stützrand 6 nach innen und nach oben. Die durch den Trennschnitt 8 gebildeten Schnittränder werden somit unter Bildung der Stützränder 6 nach oben ausgestellt und aufgeweitet. Die Aufweitung muß derart behutsam erfolgen, daß kein Einreißen des Trennschnittes 8 an den gegenüberliegenden, stirnseitigen Randbereichen auftritt.

In einem weiteren Verfahrensschritt erfolgt eine weitere Aufweitung der Durchzugsöffnung, wobei durch einen weiteren, gegenüber dem Prägestempel S₁ in der Breite vergrößerten Prägestempel S₂ ein umlaufender, bei diesem Verfahrensschritt noch schräg nach oben angekippter und somit sich konisch nach oben verjüngender Kragen 9 geschaffen wird. Dazu ist der Prägestempel S₂ mit einer entsprechend elliptischen und konisch zulaufenden Prägekontur versehen. Durch den Prägestempel S₂ erfolgt eine Umformung derart, daß zusätzliches Material des Rippenbleches 2 im Bereich der Durchzugsöffnung schräg nach oben gedrückt wird, wodurch sich der umlaufende Kragen 9 unterhalb der Nasen 7 und der Stützränder 6 ergibt. In dieser Zwischenstufe verjüngt sich der Kragen 9 zum freien Ende der Durchzugsöffnung nach oben hin und die beiden Stützränder 6 ragen rechtwinklig zu dem Kragen schräg nach oben und nach außen ab. In einem weiteren Verfahrensschritt wird mittels eines im Querschnitt weiter verbreiterten Prägestempels S₃ die Endkontur des Durchzuges 3 erzielt, wobei der Kragen 9 derart durchgezogen wird, daß seine umlaufende Wandung rechtwinklig zur Rippenebene nach oben abgestellt ist. Dieser anhand der Fig. 4b und 5b dokumentierte Verfahrensschritt umfaßt den fertiggestellten Durchzug, wobei die Stützränder 6 jeweils rechtwinklig zum Kragen 9 nach außen abragen.

Das Verfahren zur Herstellung der Durchzüge 3a aus dem Rippenblech 2a der Rippe 1a nach den Fig. 6 bis 10 entspricht im wesentlichen dem zuvor beschriebenen Herstellungsverfahren, so daß nachfolgend lediglich noch auf die Unterschiede zu dem bereits beschriebenen Herstellungsverfahren eingegangen wird. Bei beiden Herstellungsverfahren wird nach Fertigstellung der Durchzüge 3, 3a die weitere Fertigstellung der Rippen 1, 1a erzielt, indem die Kiemenfelder 4, 4a und die Randrillen 5, 5a entsprechend eingeprägt werden.

Einziger Unterschied bei der Herstellung der Durchzüge 3a der Rippe 1a ist es, daß im ersten Verfahrensschritt ein anders gestalteter Trennschnitt 8a vorgenommen wird. Dieser Trennschnitt 8a weist zusätzlich zu seinem geradlinigen mittleren Bereich zwei Stirnbereiche auf, in denen der Trennschnitt unter Bildung ohrenartiger Laschen 10 hakenartig gekrümmt in der Ebene des Rippenbleches 2a verläuft. Trotz der beiden Krümmungen im Bereich der gegenüberliegenden Stirnbereiche ist der Trennschnitt 8a einstückig und durchgängig gestaltet, wobei der Trennschnitt 8a mittels eines entsprechend gestalteten Schneidwerkzeuges in einem einzigen Schneidvorgang geschaffen wird. Die anschließenden Prägeschnitte entsprechen den anhand der Fig. 2b, 3b, 4a, 5a und 4b, 5b dargestellten Verfahrensschritte zur Herstellung des Durchzuges 3, wobei die ohrenartigen Laschen 10 jeweils einem Stützrand 6a zugeordnet sind und sich koplanar zu diesem nach außen abragend erstrecken. Durch die hakenartige Krümmung des Trennschnittes 8a in seinen gegenüberliegenden Stirnbereichen wird ein Einreißen des Rippenbleches 2a durch entsprechende Kerbwirkungen, wie es beim Ausführungsbeispiel nach den Fig. 1 bis 5b auftreten könnte, vermieden, da die ohrenartigen Laschen 10 in den beim Prägen der Prägeschritte nach den Fig. 7 und 8 entstehenden Hauptbelastungsbereichen keine Kerbwirkungen in den Hauptbelastungsrichtungen entstehen lassen. Im fertiggestellten Zustand der Durchzüge 3a nach den Fig. 8 bis 10 bilden die Oberseiten der ohrenartigen Laschen 10 zusätzliche Stützflächen, die eine weiter verbesserte Auflage der darüberliegenden Rippe ermöglichen.

Bei einem weiteren Ausführungsbeispiel sind mehrere Trennschnitte für die Schaffung der anschließend durchzuziehenden Schnittränder vorgesehen, die derart zueinander positioniert sind, daß keine Schnittabfälle entstehen.

## Patentansprüche

1. Rippe (1, 1A) für einen Wärmeübertrager, der einen aus Rohren und quer zu diesen verlaufenden Rippen zusammengesetzten Rippen/Rohrblock aufweist, mit mehreren Durchzügen (3, 3a), die im zusammengefügten Zustand des Rippen/Rohrblockes die Rohre aufnehmen, wobei jeder Durchzug (3, 3a) Abstandshalter für eine der Rippenteilung entsprechende, gleichmäßige Positionierung zu der jeweils benachbarten Rippe aufweist, und wobei jeder Durchzug (3, 3a) einen Kragen (9) aufweist, der mit wenigstens einem rechtwinklig zur Durchzugsachse nach außen abgewinkelten und zumindest teilweise unlaufenden Stützrand (6, 6a) versehen ist, der eine ebene Auflagefläche für die benachbarte Rippe (1, 1a) bildet, **dadurch gekennzeichnet, dass** im Übergangsbereich zwischen Kragen und Stützrand Nasen (7, 7a) eingeprägt sind, die eine pyramideneckförmige Gestalt aufweisen, so dass sie in der Ebene des Stützrandes einen dreiecksförmigen Querschnitt bilden.

2. Rippe nach Anspruch 1, **dadurch gekennzeichnet, dass** der wenigstens eine Stützrand (6a) mit wenigstens einer koplanar nach außen abragenden, ohrenartigen Lasche (10) versehen ist.

3. Verfahren zur Herstellung von Rippendurchzügen in Rippen für Wärmeübertrager nach dem Oberbegriff des Anspruchs 1 oder nach Anspruch 1, wobei aus einem ebenen Rippenblech durch Umformen jeweils ein den Durchzug (3, 3a) bildender Kragen unter Schaffung wenigstens eines rechtwinklig zur Durchzugsachse nach außen abgewinkelten Stützrandes (6, 6a) ausgestellt wird, wobei zunächst in das ebene Rippenblech (2, 2a) wenigstens ein Trennschnitt (8, 8a) eingebracht wird, **dadurch gekennzeichnet, dass** anschließend die durch den Trennschnitt gebildeten Schnittränder mit Nasen (7, 7a) versehen und zu dem Kragen (9, 9a) umgeformt werden, wobei im Übergangsbereich zwischen Kragen und Stützrand die Nasen eingeprägt werden, die eine pyramideneckförmige Gestalt aufweisen, so dass sie in der Ebene des Stützrandes einen dreiecksförmigen Querschnitt bilden.

4. Verfahren nach Anspruch 3, **dadurch gekennzeichnet, dass** der Trennschnitt (8, 8a) an seinen gegenüberliegenden Enden unter Bildung von ohrenartigen Laschen (10) gekrümmt gestaltet wird.

5. Verfahren nach einem der Ansprüche 3 oder 4 **dadurch gekennzeichnet, dass** gleichzeitig mit der Prägung der Nasen (7, 7a) eine Aufweitung der Schnittränder unter Bildung des wenigstens einen Stützrandes (6, 6a) erfolgt, und dass durch eine weitere Umformung der Kragen (9, 9a) - in Umformrichtung gesehen - hinter dem Stutzrand (6, 6a) gebildet wird, wobei der Stützrand (6, 6a) zu dem Kragen (9, 9a) rechtwinklig ausgerichtet ist.

6. Verfahren nach Anspruch 5 **dadurch gekennzeichnet, dass** der Kragen (9, 9a) in zwei aufeinanderfolgenden Arbeitsschritten fertiggestellt wird, wobei bei dem ersten Schritt eine Schrägstellung des Kragens (9, 9a) relativ zum Rippenblech (2, 2a) und beim zweiten Schritt die Umbiegung zu der rechtwinklig vom Rippenblech (2, 2a) abgestellten Endposition erfolgen.

7. Wärmeübertrager, der einen aus Rohren und quer zu diesen verlaufenden Rippen zusammengesetzten Rippen/Rohrblock aufweist, mit den Rippen nach Anspruch 1 oder 2.

## Claims

1. Fin (1, 1A) for a heat exchanger comprising a matrix of fins and tubes, made up of tubes and fins extending transversely thereto, with several insertion slots (3, 3a) which receive the tubes of the fin/tube matrix in the assembled state, each insertion slot (3, 3a) having spacers to obtain a uniform positioning of the fins relative to each adjacent fin and in which every insertion slot (3, 3a) has a collar (9) with at least one outwardly angled and at least partially circumferential supporting rim (6, 6a) perpendicular to the insertion axis forming a flat bearing surface for the adjacent fin (1, 1a), **characterised in that** noses (7, 7a) of a pointed pyramid shape are punched into the transition region between collar and supporting rim so that they form a triangular cross section in the plane of the supporting rim.

2. Fin as claimed in claim 1, **characterised in that** the at least one supporting rim (6a) is provided with at least one coplanar, outwardly projecting ear-type tab (10).

3. Method of producing fin insertion slots in fins for heat exchangers of the type outlined in the generic part of claim 1, in which a collar forming a respective insertion slot (3, 3a) is made by bending in a flat plate to produce at least one outwardly angled supporting rim (6, 6a) perpendicular to the insertion axis, produced by firstly making at least one incision (8, 8a) in the flat fin plate (2, 2a),
**characterised in that** the cut edges formed by the incision are then provided with noses (7, 7a) of a pointed pyramid shape in the transition region between collar and supporting rim, which are bent towards the collar (9, 9a) so that they form a triangular cross section in the plane of the supporting rim.

4. Method as claimed in claim 3, **characterised in that** the incision (8, 8a) is curved at its oppositely lying ends to form ear-type tabs (10).

5. Method as claimed in one of claims 3 or 4, **characterised in that** at the same time as the noses (7, 7a) are punched, the cut edges are opened out to form the at least one supporting rim (6, 6a) and the collar (9, 9a) is formed behind the supporting rim (6, 6a) - as viewed in the bending direction - by making another bend, the supporting rim (6, 6a) being disposed perpendicular to the collar (9, 9a).

6. Method as claimed in claim 5, **characterised in that** the collar (9, 9a) is made in two consecutive process steps, whereby the collar (9, 9a) is placed in an angled position relative to the fin plate (2, 2a) during the first step and bent into the end position perpendicular to the fin plate (2, 2a) during the second step.

7. Heat exchanger made up of a matrix of fins and tubes comprising tubes and fins extending transversely thereto, having the fins as claimed in claim 1 or 2.

## Revendications

1. Ailette (1, 1A) pour un échangeur de chaleur, présentant un bloc d'ailettes/tubes composé de tubes et d'ailettes s'étendant transversalement par rapport à ceux-ci, avec plusieurs passages (3, 3a) recevant les tubes lorsque le bloc d'ailettes/tubes est à l'état assemblé, chaque passage (3, 3a) présentant des supports d'espacement pour un positionnement régulier, correspondant à la division des ailettes, par rapport à chaque fois l'ailette voisine, et chaque passage (3, 3a) présentant une collerette (9) , qui est munie d'au moins un bord d'appui (6, 6a) coudé vers l'extérieur perpendiculairement à l'axe du passage et faisant au moins en partie le pourtour, bord d'appui formant une face de pose plane pour l'ailette (1, 1A) voisine, **caractérisée en ce que**, dans la zone de transition entre la collerette et le bord d'appui, sont façonnés tridimensionnellement des ergots (7, 7a) présentant une forme pyramidale, de manière qu'ils forment une section transversale triangulaire dans le plan du bord d'appui.

2. Ailette selon la revendication 1, **caractérisée en ce que** le au moins un bord d'appui (6a) est muni d'au moins une patte (10) du genre d'une oreille, en porte-à-faux vers l'extérieur de façon coplanaire.

3. Procédé de fabrication de passages pour ailettes, ménagé dans des ailettes d'échangeur de chaleur selon le préambule de la revendication 1 ou selon la revendication 1, où, à partir d'une tôle de formation d'ailette, plane, par un reformage, on façonne chaque fois une collerette, formant le passage (3, 3a), en créant au moins un bord d'appui (6, 6a) coudé vers l'extérieur à angle droit par rapport à l'axe du passage, où, d'abord, dans la tôle de formation de nervure (2, 2a) plane, on ménage au moins une découpe de séparation (8, 8a), **caractérisé en ce que**, ensuite, les bords de coupe formés par la découpe de séparation sont munis d'ergots (7, 7a) et reformés pour donner la collerette (9, 9a), sachant que les ergots sont façonnés tridimensionnellement, dans la zone de transition entre la collerette et le bord d'appui, ces ergots présentant une forme pyramidale, de manière qu'ils forment une section transversale à forme triangulaire dans le plan du bord d'appui.

4. Procédé selon la revendication 3, **caractérisé en ce que** la découpe de séparation (8, 8a) est incurvée à ses extrémités opposées, en formant des pattes (10) du genre d'oreilles.

5. Procédé selon l'une des revendications 3 ou 4, **caractérisé en ce que**, simultanément au façonnage tridimensionnel des ergots (7, 7a), est effectué un élargissement des bords de coupe, en formant le au moins un bord d'appui (6, 6a), et **en ce que**, par un reformage supplémentaire, la collerette (9, 9a) est formée derrière le bord d'appui (6, 6a) - en observant en direction de la déformation -, le bord d'appui (6, 6a) étant orienté à angle droit par rapport à la collerette (9, 9a).

6. Procédé selon la revendication 5, **caractérisé en ce que** la fabrication de la collerette (9, 9a) se fait en deux étapes opératoires successives, sachant que, lors de la première étape, on effectue un placement oblique de la collerette (9, 9a) par rapport à la tôle de formation d'ailette (2, 2a) et que, lors de la deuxième étape, on effectue le repli à la position finale, orientée à angle droit par rapport à la tôle de formation d'ailette (2, 2a).

7. Echangeur de chaleur, présentant un bloc d'ailettes/tubes formé de tubes et d'ailettes s'étendant transversalement par rapport à ceux-ci, muni des ailettes selon la revendication 1 ou la revendication 2.
